# EUROPÄISCHE PATENTANMELDUNG

(11) **EP 0 454 904 A2**
(43) Veröffentlichungstag der Anmeldung: **06.11.1991**
(21) Anmeldenummer: 90125298.1
(22) Anmeldetag: 21.12.1990
(51) Int. Cl.: H01C 1/014, H01C 1/028, H01C 1/084

(54) **Elektrischer Leistungswiderstand**

(30) Priorität: 02.05.1990 DE 4014104
(71) Anmelder: DRALORIC Electronic GmbH, D-95085 Selb (DE)
(72) Erfinder: Wunderlich, Dieter, W-8672 Selb (DE); Karich, Ernst, W-8674 Naila-Lippertsgrün (DE); Degel, Claus, W-8670 Hof (DE)
(74) Vertreter: Haug, Dietmar, Dipl.-Ing.

(57) **Zusammenfassung**

Elektrischer Leistungswiderstand mit einem plattenförmigen, elektrisch isolierenden Trägerkörper (6) und einem ebenflächigen Widerstandselement (7), das auf der Oberseite des Trägerkörpers (6) angeordnet ist. Der Trägerkörper (6) weist rundum mehrere, einen geschlossenen Überzug bildende, in ihren elektrischen Leiteigenschaften unterschiedliche Schichten (9, 10) auf, von denen die auf der Oberseite und der Unterseite des Trägerkörpers (6) angeordneten Schichten (9) aus Cermet bestehen und die den Randbereich (8) des Trägerkörpers (6) bedeckende Schicht (10) aus einem elektrisch isolierenden Material besteht. Mittels Federn (14) wird über eine Druckverteilungsplatte (11) das Widerstandselement (7) an die obere Cermetschicht (9) des Trägerkörpers (6) angepreßt. Die Federn (14) stützen sich an dem Gehäuseoberteil (2) ab. Der Innenraum des Gehäuses (1) ist mit einer Vergußmasse (21) aus additionsvernetzendem Zweikomponenten-Silikonkautschuk gefüllt. Der elektrische Leistungswiderstand ist teilentladungsfrei.

## Beschreibung

Die Erfindung betrifft einen elektrischen Leistungswiderstand mit einem plattenförmigen, elektrisch isolierenden Trägerkörper, der auf seiner Unterseite eine elektrisch leitende Schicht aufweist, und einem ebenflächigen Widerstandselement, das auf der Oberseite des Trägerkörpers angeordnet ist, wobei ein umlaufender Randbereich des Trägerkörpers vom Widerstandselement unbedeckt ist.

Ein solcher Leistungswiderstand ist aus der DE-OS 37 15 860 bekannt. Bei diesem elektrischen Leistungswiderstand ist die Unterseite des Trägerkörpers mit einer elektrisch leitenden Farbe beschichtet, die Füllstoffe, wie Kohlenstoff oder Silber, enthält. Auf der Oberseite des Trägerkörpers ist das Widerstandselement in Form einer Folie, einer Dünnschicht oder einer Dickschicht aufgebracht. Das Widerstandselement und der Trägerkörper sind im wesentlichen innerhalb eines Gehäuses angeordnet, das ein elektrisch nichtleitendes Oberteil und ein elektrisch leitendes Unterteil aufweist, das mittels durch den Trägerkörper hindurchgehender Schrauben mit dem Oberteil fest verbunden ist, wobei der Trägerkörper zwischen das Oberteil und das Unterteil des Gehäuses eingespannt ist. Das Oberteil des Gehäuses liegt unmittelbar auf dem unbeschichteten Randbereich des Trägerkörpers auf, während die elektrisch leitende Schicht an der Unterseite des Trägerkörpers mit der Oberfläche des Gehäuseunterteils in Kontakt ist. Ein oberhalb des Trägerkörpers und des Widerstandselements gebildeter Hohlraum in dem Gehäuse ist mit einer elektrisch isolierenden Vergußmasse teilweise gefüllt, die mit dem unbeschichteten Randbereich des Trägerkörpers in Kontakt ist. Die Oberfläche des Trägerkörpers ist somit nur teilweise beschichtet, und die unbeschichtete Oberfläche des Trägerkörpers steht in Kontakt mit der Vergußmasse, dem Oberteil des Gehäuses, der Luft an der Außenseite des Gehäuse und mit den Schrauben, die das Oberteil mit dem Unterteil des Gehäuses verbinden. Dadurch können unerwünschte Teilentladungen an diesen Kontaktstellen entstehen. Auch die auf die Unterseite des Trägerkörpers aufgebrachte elektrisch leitende Farbe kann Teilentladungen nicht verhindern. Der vorbekannte elektrische Leistungswiderstand weist daher Teilentladungsaussetzspannungen von 1 kV bis 2 kV für Teilentladungen < 5 pC auf. Auch hat der vorbekannte Leistungswiderstand nur eine geringe Flächenbelastbarkeit von ca. 10 bis 15 Watt/cm².

Ein elektrischer Leistungswiderstand der eingangs beschriebenen Art ist auch aus der DE-OS 38 14 987 bekannt. Bei diesem Leistungswiderstand besteht der Trägerkörper aus mindestens zwei übereinander angeordneten Isolierlagen, zwischen denen ein flächiges Temperaturausgleichselement aus einem wärmeleitenden Material vorgesehen ist, wobei das Temperaturausgleichselement und die zugehörigen Isolierlagen aneinandergrenzen. Das Temperaturausgleichselement ist kleiner als die Isolierlagen, wodurch sich freiliegende Oberflächenabschnitte der Isolierlagen ergeben. Eine Vergußmasse steht ebenfalls in direktem Kontakt mit den freiliegenden Oberflächenabschnitten der Isolierlagen. Das Widerstandselement kann in Form einer Dickschicht aus Cermet auf der Oberseite der obersten Isolierlage des Trägerkörpers aufgebracht sein. Auch bei diesem elektrischen Leistungswiderstand sind die Teilentladungsaussetzspannungen gering und liegen ebenfalls in einem Bereich von 1kV bis 2 kV für Teilentladungen < 5 pC. Ferner hat dieser elektrische Leistungswiderstand auch noch eine geringe Flächenbelastbarkeit von etwa 25 Watt/cm².

Die Aufgabe der Erfindung besteht darin, den gattungsgemäßen elektrischen Leistungswiderstand so auszubilden, daß er bei einer Flächenbelastbarkeit, die höher als die der vorbekannten Leistungswiderstände ist, teilentladungsfrei ist, wobei Teilentladungsfreiheit bei Teilentladungsaussetzspannungen von > 5 kV für Teilentladungen < 5 pC gegeben ist.

Die Aufgabe der Erfindung wird dadurch gelöst, daß bei einem gattungsgemäßen elektrischen Leistungswiderstand der Trägerkörper rundum mehrere, einen geschlossenen Überzug bildende, in ihren elektrischen Leiteigenschaften unterschiedliche Schichten aufweist, von denen wenigstens die auf der Oberseite des Trägerkörpers angeordnete, elektrisch leitende Schicht aus Cermet besteht und die den Randbereich des Trägerkörpers bedeckende Schicht aus einem elektrisch isolierenden Material besteht.

Der erfindungsgemäße Leistungswiderstand weist eine hohe Flächenbelastbarkeit von ca. 50 Watt/cm² bei Teilentladungsaussetzspannungen von > 5 kV für Teilentladungen < 5 pC auf. Seine zulässige Dauerbetriebsspannung ist größer als 5 kV, da keine zerstörend wirkende Teilentladungen auftreten.

Vorteilhafte Weiterbildungen der Erfindung sind Gegenstand der Unteransprüche 2 bis 18.

Verschiedene Ausführungsbeispiele der Erfindung sind in den Zeichnungen dargestellt und werden im folgenden näher beschrieben. Es zeigt:
- Figur 1: einen Schnitt durch einen elektrischen Leistungswiderstand gemäß einem ersten Ausführungsbeispiel der Erfindung,
- Figur 2: einen Schnitt durch einen elektrischen Leistungswiderstand gemäß einem zweiten Ausführungsbeispiel der Erfindung,
- Figur 3: einen Schnitt durch einen elektrischen Leistungswiderstand gemäß einem dritten Ausführungsbeispiel der Erfindung und
- Figur 4: einen Schnitt durch einen elektrischen Leistungswiderstand gemäß einem vierten Ausführungsbeispiel der Erfindung.

In den Zeichnungen sind die gleichen oder sich entsprechenden Teile der dargestellten elektrischen Leistungswiderstände mit den gleichen Bezugsziffern bezeichnet.

Der in Figur 1 dargestellte elektrische Leistungswiderstand weist ein Gehäuse 1 auf, das aus einem Oberteil 2 und einem Unterteil 3 besteht, das mit dem Oberteil 2 mittels Schrauben 4 oder anderer mechanischer Befestigungselemente, wie Nieten, verbunden ist, die durch das Oberteil 2 und das Unterteil 3 außerhalb eines in dem Gehäuse 1 gebildeten Innenraumes 5 verlaufen. Das Gehäuseunterteil 3 ist gut wärmeleitend und besteht aus einem Metall oder einer Metallegierung, wie z.B. Aluminium, Kupfer, Messing oder ähnlichen Werkstoffen. Das Gehäuseoberteil 2 besteht aus einem elektrisch isolierenden Material, wodurch es potentialfrei ist. Das Gehäuseoberteil kann z.B. aus den folgenden Materialien hergestellt sein: glasierte Keramik, kriechstromfeste Thermo- und Duroplaste, die TE-frei sind (TE ist die Abkürzung für Teilentladung), z.B. Polyamid verstärkt, Polycarbonat, Melaminharz verstärkt, Epoxidharz verstärkt, Polyphenylensulfid oder -oxid.

Im Innenraum 5 des Gehäuses 1 sind ein plattenförmiger, elektrisch isolierender Trägerkörper 6 aus einem keramischen Material, wie z.B. Aluminiumoxid, Berylliumoxid, Aluminiumnitrid, und ein Widerstandselement 7 vorgesehen, das auf der Oberseite des Trägerkörpers 6 angeordnet ist. Ein umlaufender Randbereich 8 des Trägerkörpers 6 ist von dem Widerstandselement 7 unbedeckt.

Das Widerstandselement 7 besteht bei dem in Figur 1 dargestellten Ausführungsbeispiel der Erfindung aus einer Metallfolie, die aus einem mäanderförmigen Band gebildet ist.

Der Trägerkörper 6 weist auf seiner Oberseite und seiner Unterseite jeweils eine Schicht 9 aus Cermet auf. Die Cermetschichten 9 sind elektrisch leitend und haben einen im Bereich von 1 kΩ bis 50 MΩ liegenden Widerstand. Die Oberfläche der Cermetschichten 9 sind sehr glatt, d.h. wesentlich glatter als die Oberfläche des unbeschichteten Trägerkörpers 6. Die Cermetschichten 9 sind ferner gasdicht, und es gibt keine Hohlräume in den Cermetschichten 9 oder zwischen den Cermetschichten 9 und dem Trägerkörper 6.

Die Cermetschichten 9 werden dadurch hergestellt, daß das Cermet in Form einer Paste im Siebdruckverfahren auf den Trägerkörper 6 aufgebracht und nach dem Trocknen gebrannt wird. Die Cermetpaste enthält Edelmetalle bzw. deren Oxide, so z.B. Ruthenium, und ist im Handel als Widerstandspaste z.B. von der Firma Du Pont unter der Bezeichnung "HS80" erhältlich.

Der umlaufende Randbereich 8 des Trägerkörpers 6 wird von den Cermetschichten 9 nicht bedeckt. Der Randbereich 8 des Trägerkörpers 6 ist aber mit einer elektrisch isolierenden Glasur 10 beschichtet, die einen spezifischen Widerstand > 10⁵ Ωm hat. Die Glasur 10 hat ebenfalls eine sehr glatte Oberfläche, ist gasdicht, hat keine Hohlräume und ist mit dem Trägerkörper 6 hohlraumfrei verbunden. Die Glasur 10 schließt sich ohne Unterbrechung an die Cermetschichten 9 an, so daß die Glasur 10 zusammen mit den Cermetschichten 9 einen geschlossenen, rundum verlaufenden Überzug für den Trägerkörper 6 bilden.

Die untere Cermetschicht 9 ist in Kontakt mit dem Gehäuseunterteil 3, während die obere Cermetschicht 9 mit dem Widerstandselement 7 in Kontakt ist. Über dem Widerstandselement 7 befindet sich eine Druckverteilungsplatte 11, die kleiner als der Trägerkörper 6 ist und einen Grundkörper 12 aus einem keramischen Material, wie z.B. Aluminiumoxid, aufweist, der rundum mit einer Schicht 13 aus Cermet beschichtet ist.

Mehrere, voneinander beabstandete Druckfedern 14 sind über der Oberfläche der Druckverteilungsplatte 11 verteilt. Mit ihren oberen Enden stützen sich die Druckfedern 14 an dem Gehäuseoberteil 2 ab, und mit ihren unteren Enden beaufschlagen sie die Oberseite der Druckverteilungsplatte 11, so daß die Druckverteilungsplatte 11 gegen das Widerstandselement 7 und infolgedessen das Widerstandselement 7 gegen die obere Cermetschicht 9 des Trägerkörpers 6 gedrückt wird. Die oberen Enden der Druckfedern 14 sind in Vertiefungen 15 angeordnet, die im Gehäuseoberteil 2 geformt sind, so daß die Federn 14 gegen seitliches Verrutschen gesichert sind.

An der Oberseite des Gehäuseoberteiles 2 sind zwei Anschlußstücke 16 für den elektrischen Außenanschluß des Leistungswiderstandes befestigt. Die Anschlußstücke 16 bestehen jeweils aus einem winkelförmigen Körper, der einen parallel zu der Oberseite des Gehäuseoberteiles 2 verlaufenden Schenkel 17 aufweist, der in einer Vertiefung in dem Gehäuseoberteil 2 angeordnet und mittels einer Schraube 18 oder einem anderen mechanischen Befestigungselement, wie z.B. einem Niet, an dem Gehäuseoberteil 2 befestigt ist. Durch die Anordnung des Schenkels 17 des Anschlußstücks 16 in einer Vertiefung in dem Gehäuseoberteil 2 kann das Anschlußstück 16 nicht um die Achse der Schraube 18 verdreht werden. Die Anschlußstücke 16 sind durch elektrische Leitungen 19, die durch jeweils eine Bohrung in dem Gehäuseoberteil 2 geführt sind, mit dem Widerstandselement 7 verbunden. Zug- und Druckkräfte, die an den Anschlußstücken 16 eventuell angreifen, werden von den Anschlußstücken 16 nur auf das Gehäuseoberteil 2 und nicht auf die elektrischen Leitungen 19 übertragen.

Die Leitungen 19 sind jeweils mit einem isolierenden Silikonschlauch 20 ummantelt, wobei sich zwischen jeder Leitung 19 und dem zugehörigen Silikonschlauch 20 ein Ringraum befindet, der mit einer Vergußmasse 21 gefüllt ist.

Auch der Innenraum 5 des Gehäuses 1 ist mit der Vergußmasse 21 gefüllt, so daß alle in dem Innenraum 5 befindlichen Bauteile des Widerstandes von der Vergußmasse 21 umschlossen sind. Lediglich zwischen der unteren Cermetschicht 9 und dem Gehäuseunterteil 3 und in den Vertiefungen 15 befindet sich keine Vergußmasse 21.

Die Vergußmasse 21 besteht aus einer lösungsmittelfreien, füllstofffreien, additionsvernetzenden Zweikomponenten-Silikonkautschukmasse vom RTV-Typ. Sie weist eine hohe Temperaturstabilität >250°C, eine hohe Isolationsfestigkeit ≧ 25 kV/mm, eine sehr gute Wärmeleitfähigkeit von 0,2 Watt/mK und eine extrem gute Benetzbarkeit und Haftfestigkeit an den angrenzenden Oberflächen auf. Die Vergußmasse 21 ist bis zur Durchschlagsspannung absolut TE-frei.

Der in Figur 2 dargestellte elektrische Leistungswiderstand gemäß einem zweiten Ausführungsbeispiel der Erfindung unterscheidet sich von dem in Figur 1 dargestellten Leistungswiderstand nur dadurch, daß anstelle der Druckverteilungsplatte 11 und der Federn 14 ein elastisch verformbares Druckkissen 22 aus einem Silikonkautschuk vorgesehen ist. Das Druckkissen 22 wird durch das Gehäuseoberteil 2 elastisch zusammengedrückt, wobei es sich mit seiner oberen Oberfläche an dem Gehäuseoberteil 2 abstützt und mit seiner unteren Oberfläche das Widerstandselement 7 beaufschlagt, das infolgedessen gegen die obere Cermetschicht 9 des Trägerkörpers 6 gedrückt wird. Der Silikonkautschuk des Druckkissens 22 hat eine definierte Leitfähigkeit mit einem spezifischen Widerstand, der im Bereich > 10³ Ωm < 10⁷ Ωm liegt.

Der in Figur 3 dargestellte elektrische Leistungswiderstand gemäß einem dritten Ausführungsbeispiel stimmt mit dem in Figur 1 dargestellten elektrischen Leistungswiderstand darin überein, daß das Widerstandselement 7 zwischen dem plattenförmigen Trägerkörper 6, der auf seiner Oberseite und seiner Unterseite eine Cermetschicht 9 trägt und einen mit einer Glasur 10 beschichteten Randbereich 8 hat, un der Druckverteilungsplatte 11 angeordnet ist, die aus einem keramischen Grundkörper 12 besteht, der rundum mit einer Cermetschicht 13 versehen ist.

Im Unterschied zu dem in Figur 1 dargestellten Leistungswiderstand werden bei dem in Figur 3 dargestellten Leistungswiderstand die Druckverteilungsplatte 11 und der plattenförmige Trägerkörper 6 durch ein elastisch verformbares Druckübertragungskissen 25 aus leitfähigem Silikonkautschuk berührungsfrei auf Abstand gehalten. Das Druckübertragungskissen 25 liegt mit seiner oberen Oberfläche an der unteren Oberfläche der Cermetschicht 13 der Druckverteilungsplatte 11 an und beaufschlagt mit seiner unteren Oberfläche das Widerstandselement 7, so daß das Widerstandselement 7 gegen die obere Cermetschicht 9 auf den Trägerkörper 6 gedrückt wird.

Der Druckaufbau erfolgt durch Federn 14, die über der Druckverteilungsplatte 11 im Abstand voneinander angeordnet sind. Mit ihrem unteren Ende beaufschlagen sie die obere Oberfläche der Cermetschicht 13 der Druckverteilungsplatte und mit ihren oberen Enden stützen sie sich an dem Gehäuseoberteil 2 ab.

Der in Figur 4 dargestellte elektrische Leistungswiderstand gemäß einem vierten Ausführungsbeispiel der Erfindung unterscheidet sich von den in den Figuren 1, 2 und 3 dargestellten elektrischen Leistungswiderständen insbesondere dadurch, daß kein separates an die obere Cermetschicht 9 auf dem Trägerkörper 6 angepreßtes Widerstandselement verwendet wird, sondern das Widerstandselement die auf die Oberseite des Trägerkörpers 6 aufgebrachte Cermetschicht 9 selbst ist. Die Cermetschicht 9 stellt somit einen Dickschichtwiderstand dar. An den sich gegenüberliegenden Enden der als Widerstandselement dienenden Cermetschicht 9 befinden sich zwei Anschlußbeschichtungen 23 auf der Oberseite des Trägerkörpers 6, wobei diese Anschlußbeschichtungen 23 beispielsweise aus einer Legierung aus Ag und Pd bestehen. Mit diesen Anschlußbeschichtungen 23 sind die elektrischen Leitungen 19 verlötet. Auf der Unterseite des Trägerkörpers 6 ist keine Cermetschicht sondern eine Metallegierungsschicht 24, z.B. Ag/Pd, vorgesehen, die mit dem Gehäuseunterteil 3 verlötet ist.

Bei allen vier Varianten des elektrischen Leistungswiderstandes ist der Randbereich 8 des Trägerkörpers 6 mit einer Glasur beschichtet. Anstelle dieser Glasurschicht kann auch eine Beschichtung mit einem geeigneten Haftvermittler für die Vergußmasse vorgesehen sein.

Die erfindungsgemäßen elektrischen Leistungswiderstände können für Hochspannungsübertragungsanlagen, Monoverter, Drehstromfrequenzumrichter, Dämpfungswiderstände für Tyristoren usw. verwendet werden, wobei Teilentladungsfreiheit besonders erwünscht ist.

## Patentansprüche

1. Elektrischer Leistungswiderstand mit einem plattenförmigen, elektrisch isolierenden Trägerkörper (6), der auf seiner Unterseite eine elektrisch leitende Schicht (9, 24) aufweist, und einem ebenflächigen Widerstandselement (7, 9), das auf der Oberseite des Trägerkörpers angeordnet ist, wobei ein umlaufender Randbereich (8) des Trägerkörpers (6) vom Widerstandselement (7, 9) unbedeckt ist, **dadurch gekennzeichnet**, zeichnet, daß der Trägerkörper (6) rundum mehrere, einen geschlossenen Überzug bildende, in ihren elektrischen Leiteigenschaften unterschiedliche Schichten (9, 10, 24) aufweist, von denen wenigstens die auf der Oberseite des Trägerkörpers angeordnete, elektrisch leitende Schicht (9) aus Cermet besteht und die den Randbereich (8) des Trägerkörpers (6) bedeckende Schicht (10) aus einem elektrisch isolierenden Material besteht.

2. Elektrischer Leistungswiderstand nach Anspruch 1, **dadurch gekennzeichnet**, daß die auf der Unterseite des Trägerkörpers angeordnete Schicht (9) aus Cermet besteht und das Widerstandselement (7) in Kontakt mit der auf der Oberseite des Trägerkörpers (6) angeordneten Schicht (9) aus Cermet gedrückt ist.

3. Elektrischer Leistungswiderstand nach Anspruch 1, **dadurch gekennzeichnet**, daß die auf der Oberseite des Trägerkörpers angeordnete Schicht (9) aus Cermet das Widerstandselement bildet und an zwei sich gegenüberliegenden Enden der auf der Oberseite des Trägerkörpers (6) angeordneten Schicht (9) aus Cermet jeweils eine elektrisch leitende Anschlußschicht (23) aus Metall oder einer Metallegierung auf die Oberseite des Trägerkörpers (6) aufgebracht ist.

4. Elektrischer Leistungswiderstand nach Anspruch 3, **dadurch gekennzeichnet**, daß die auf der Unterseite des Trägerkörpers (6) angeordnete elektrisch leitende Schicht (22) aus Metall oder einer Metallegierung besteht.

5. Elektrischer Leistungswiderstand nach Anspruch 3 oder Anspruch 4, **dadurch gekennzeichnet**, daß die Metallegierung Ag und Pd aufweist.

6. Elektrischer Leistungswiderstand nach einem der vorhergehenden Ansprüche, wobei ein den Trägerkörper (6) und das Widerstandselement (7, 9) aufnehmendes Gehäuse (1) vorgesehen ist, das ein wärmeleitendes Gehäuseunterteil (3) aufweist, mit dem die auf der Unterseite des Trägerkörpers angeordnete elektrisch leitende Schicht (9, 24) in wärmeleitendem Kontakt ist, **dadurch gekennzeichnet**, daß das Gehäuseunterteil (3) aus Metall oder einer Metallegierung besteht.

7. Elektrischer Leistungswiderstand nach Anspruch 6, wenn rückbezogen auf Anspruch 4 oder Anspruch 5, **dadurch gekennzeichnet**, daß die auf der Unterseite des Trägerkörpers (6) angeordnete elektrisch leitende Schicht (24) mit dem Gehäuseunterteil (3) verlötet ist.

8. Elektrischer Leistungswiderstand nach Anspruch 6 oder Anspruch 7, wobei das Gehäuse (1) ein mit dem Gehäuseunterteil (3) fest verbundenes elektrisch isolierendes Gehäuseoberteil (2) aufweist, und ein zwischen dem Gehäuse (1), dem Trägerkörper (6) und dem Widerstandselement (7, 9) verbleibender Hohlraum (5) wenigstens teilweise mit einer elektrisch isolierenden Vergußmasse (21) gefüllt ist, **dadurch gekennzeichnet**, daß die Vergußmasse aus einer additionsvernetzenden Zweikomponenten-Silikonkautschukmasse besteht.

9. Elektrischer Leistungswiderstand nach Anspruch 8, wobei das Widerstandselement (7, 9) mit zwei am Gehäuseoberteil (2) befestigten elektrischen Außenanschlußstücken (16) durch zwei durch das Gehäuseoberteil (2) verlaufende elektrischen Leitungen (19) verbunden ist, **dadurch gekennzeichnet**, daß die elektrischen Leitungen (19) jeweils mit einem Schlauch (20) aus elektrisch isolierendem Material umgeben sind und zwischen dem Schlauch (20) und der jeweiligen durch ihn verlaufenden elektrischen Leitung (19) ein Ringraum besteht, der mit Vergußmasse (21) gefüllt ist.

10. Elektrischer Leistungswiderstand nach einem der Ansprüche 6 bis 9, wobei das Gehäuse (1) ein mit dem Gehäuseunterteil (3) fest verbundenes elektrisch isolierendes Gehäuseoberteil (2) aufweist und das Widerstandselement (7, 9) mit am Gehäuseoberteil (2) befestigten elektrischen Außenanschlußstücken (16) durch zwei durch das Gehäuseoberteil (2) verlaufende elektrische Leitungen (19) verbunden ist, **dadurch gekennzeichnet**, daß die Außenanschlußstücke (16) mittels mechanischer Befestigungselemente (18) verdrehsicher an dem Gehäuseoberteil (2) befestigt sind.

11. Elektrischer Leistungswiderstand nach Anspruch 10, **dadurch gekennzeichnet**, daß jedes Außenanschlußstück (16) ein abgewinkeltes Teil mit einem parallel zu einer Außenfläche des Gehäuseoberteiles (2) verlaufenden länglichen Schenkel (17) aufweist, der in einer Vertiefung in der Außenfläche des Gehäuseoberteiles (2) angeordnet und mittels einer durch ihn verlaufenden Schraube (18) oder Niet an dem Gehäuseoberteil (2) befestigt ist.

12. Elektrischer Leistungswiderstand nach einem der Ansprüche 2 bis 11, wobei ein den Trägerkörper (6) und das Widerstandselement (7) aufnehmendes Gehäuse (1) vorgesehen ist, das ein Oberteil (2) und ein mit dem Oberteil (2) verbundenes Unterteil (3) aufweist, **dadurch gekennzeichnet**, daß das Widerstandselement (7) mittels mehrerer voneinander beabstandeter Druckfedern (14) gegen die auf der Oberseite des Trägerkörpers (6) angeordnete Schicht (9) aus Cermet gedrückt ist, wobei sich die Federn (14) mit ihren einen Enden an dem Gehäuseoberteil (2) abstützen und mit den anderen Enden an einer Druckverteilungsplatte (11) angreifen, die direkt oder unter Zwischenschaltung eines elastisch verformbaren Druckübertragungskissens (25) aus elektrisch leitendem Material auf dem Widerstandselement (7) aufliegt.

13. Elektrischer Leistungswiderstand nach Anspruch 12, **dadurch gekennzeichnet**, daß die Druckverteilungsplatte (11) einen Grundkörper (12) aus einem elektrisch isolierenden keramischen Material aufweist, das rundum mit Cermet (13) beschichtet ist.

14. Elektrischer Leistungswiderstand nach einem der Ansprüche 2 bis 11, wobei ein den Trägerkörper (6) und das Widerstandselement (7) aufnehmendes Gehäuse (1) vorgesehen ist, das ein Oberteil (2) und ein mit dem Oberteil (2) verbundenes Unterteil (3) aufweist, **dadurch gekennzeichnet**, daß das Widerstandselement (7) mittels eines elastisch verformbaren Druckkissens (22) gegen die auf der Oberseite des Trägerkörpers (6) angeordnete Schicht (5) aus Cermet gedrückt ist, wobei sich das Druckkissen (22) an dem Gehäuseoberteil (2) abstützt und aus einem elektrisch leitfähigen Silikonkautschuk besteht, dessen spezifischer Widerstand > 10³ Ωm und < 10⁷ Ωm ist.

15. Elektrischer Leistungswiderstand nach einem der vorhergehenden Ansprüche, **dadurch gekennzeichnet**, daß die den Randbereich (8) des Trägerkörpers (6) bedeckende elektrisch isolierende Schicht (10) eine Glasur ist, deren spezifischer Widerstand > 10⁵ Ωm ist.

16. Elektrischer Widerstand nach einem der vorhergehenden Ansprüche, **dadurch gekennzeichnet**, daß die Cermetschichten (9) jeweils einen Widerstand haben, der im Bereich von 1 kΩ bis 50 MΩ liegt.

17. Elektrischer Widerstand nach einem der vorhergehenden Ansprüche, **dadurch gekennzeichnet**, daß das Verhältnis der Widerstandswerte des Widerstandselementes (7, 9) und der nicht als Widerstandselement dienenden Cermetschichten (9) 1:10 bis 1:1.000.000 beträgt.
